# EUROPÄISCHE PATENTSCHRIFT

(11) **EP 0 616 956 B1**
(45) Veröffentlichungstag und Bekanntmachung des Hinweises auf die Patenterteilung: **07.05.1997**
(21) Anmeldenummer: 94102378.0
(22) Anmeldetag: 17.02.1994
(51) Int. Cl.: B65F 1/14

(54) **Abfallbehälter**
Refuse container
Poubelle

(30) Priorität: 20.03.1993 DE 9304150 U
(43) Veröffentlichungstag der Anmeldung: 28.09.1994
(73) Patentinhaber: Westermann Kommanditgesellschaft, D-59759 Arnsberg (DE)
(72) Erfinder: Neuhaus, Josef, D-59759 Arnsberg (DE)
(74) Vertreter: Müller, Enno, Dipl.-Ing.

(56) Entgegenhaltungen:
- EP-A- 0 194 339
- WO-A-84/03268
- US-A- 3 720 346
- US-A- 5 033 641

## Beschreibung

Die Erfindung betrifft einen Abfallbehälter, der, im Querschnitt gesehen, zumindest abschnittsweise rechteckig ausgebildet ist, -insbesondere Abfalleimer mit geradlinig verlaufender Vorderseite und ebensolcher Rückseite und Querseiten, die sich aus einem geradlinig verlaufenden Wandungsabschnitt und einem bogenförmig in diesen übergehenden, sich über einen Winkel von 90° zwischen Vorderseite und Rückseite erstreckenden Wandungsabschnitt zusammensetzen und die Seitenwände des Abfallbehälters bilden, wobei die auf der Vorderseite zusammenlaufenden Enden der bogenförmigen Wandungsabschnitte über ein gerades Zwischenstück ineinander übergehen, - und zwischen zwei parallel gegenüberliegenden Seiten des rechteckigen Abschnitts des Abfallbehälters eine sich quer zu den Seiten erstreckende Trennwand aufweist, wobei in den Seiten, jeweils gegenüberliegend, Mehrfachhalterungen am Rand des Abfallbehälters ausgebildet sind derart, daß durch Versetzen der herausnehmbaren Trennwand die Aufteilung des Abfallbehälters änderbar ist und wobei weitere Halterungen für die Trennwand im Boden des Abfallbehälters ausgebildet sind.

Aus der EP-A-0 194 339 ist ein Abfallbehälter bekannt. Es handelt sich um in ein Außengehäuse einsetzbare Einzel-Abfallbehälter. Der eine Abfallbehälter ist bspw. für das Sammeln von Wertmüll bestimmt und der andere für den Restmüll.

Durch die US-A-5 033 641 ist ein gattungsgemäßer Abfallbehälter bekannt, der, im Querschnitt gesehen, zumindest abschnittsweise rechteckig ausgebildet ist und zwischen zwei parallel gegenüberliegenden Seiten des rechteckigen Abschnitts des Abfallbehälters eine sich quer zu den Seiten erstreckende Trennwand aufweist. In den Seiten, jeweils quer gegenüberliegend, sind Mehrfachhalterungen am Rand des Abfallbehälters ausgebildet. Durch Versetzen der herausnehmbaren Trennwand ist die Aufteilung des Abfallbehälters änderbar. Weitere Halterungen für die Trennwand befinden sich im Boden des Abfallbehälters. Sie liegen dort in den Eckübergängen zwischen dem Boden und den wandbildenden Seiten des Abfallbehälters. Eine verlagerungssichere Halterung enstprechender Trennwände im unteren Bereich des Abfallbehälters erweist sich in der Regel recht kritisch. Unterschiedlicher Füllgrad und auch möglicherweise unterschiedliche Füllasten sind geeignet, diese wichtige bodenseitige Fesselung solcher meist recht dünnwandinger Trennwände aufzuheben. Je nach dem dabei zustandekommenden Bogenverlauf können die Bogenenden in der Sehnenebene eine solche räumliche Nähe erreichen, daß es zu einem Austritt aus den Halterungen kommt. Hinzu kommt, daß die oben liegenden und auch bodennahen Halterungen an verformbaren, klebetechnisch zuordbaren Leisten ausgebildet sind. Hierunter kann die Festigkeit leiden.

Aus der WO-A-84/03 268 existiert noch der Vorschlag, Trennwände in Kreuzgitter-Steckstruktur zu erstellen, und einen solchen Einsatz in sowohl am Rand des Behälters vorgesehenen Mehrfachhalterungen als auch im Boden desselben liegenden Halterungen zu fesseln. Die Zordnung geschieht im Wege der Steckverbindung. Laßt man aber einzelne Trennwände weg, so ergibt sich dann wiederum aufgrund der nichtgenutzen Steckschlitze eine gewisse Verbiegbarkeit der betreffenden Trennwand.

Aufgabe der Erfindung ist es, einen gattungsgemäßen Abfalleimer so auszubilden, daß die Trennwand auch bodenseitig funktionssicher zuordbar bzw. gehalten ist.

Gelöst ist diese Aufgabe durch die im Anspruch 1 angegebene Erfindung.

Die Unteransprüche geben vorteilhafte Gestaltungsdetails an.

Zufolge solcher Ausgestaltung ist ein gattungsgemäßer Abfallbehälter bzw. Abfalleimer erhöhten Gebrauchswerts erzielt, dies bei stabiler Zordnung der Trennwand. Hierzu wird vorgeschlagen, daß im Boden die weiteren Halterungen als Führungsschlitze ausgebildet sind, wobei eine untere Randkante der Trennwand über einen wesentlichen Abschnitt, vorzugsweise mindestens ein Fünftel der Randkanten-Länge, in den Führungsschlitz eintaucht, welche Führungsschlitze von Auswölbungen des Bodens in das Behälterinnere gebildet sind. Es handelt sich bei metallenden Eimern vorteilhaft um warzenartige Ausprägungen und bei im Spritzverfahren hergestellten Abfallbehältern um ensprechende Ausformungen. Ein Zusatzbauteil ist so verzichtbar. Zur Erzeugung der am Boden des Abfallbehälters gleichgerichtet zu den oberen Halterungen ausgebildeten Halterungen sind einfach Wandpartien des Bodens in das Innere eingedrückt. Der Rand weist weiter bevorzugt eine Abwinklung auf, wobei eine Aussparung, welche die Halterung ergibt, sowohl im vertikalen als auch im horizontalen Bereich der Abwinklung ausgebildet ist. Auch ist es bevorzugt, daß ein Randbereich, in welchem die Halterungen ausgebildet sind, verbreitert ausgebildet ist und sich, ausgehend von einer im wesentlichen unbeeinflußten äußeren Grundrißlinie, in das Innere des Abfallbehälters erstreckt. An einem gattungsgemäßen Abfalleimer, der weiter so ausgebildet ist, daß an ihm ein Traggriff vorgesehen ist, erweist es sich sodann als vorteilhaft, daß die Trennwand sich im wesentlichen quer zu einer Verbindungslinie durch Anlenkstellen eines Tragbügels in den Seitenwänden des Abfallbehälters erstreckt. Das vermeidet ein Verlassen der Schwerpunktebene und läßt dem einliegenden Müll die Freiheit der ausgewogenen Selbstverteilung. Die Schwerpunktebene bleibt erhalten. Beim Tragen des Abfalleimers stellt dieser sich folglich nicht aus. Er kann behinderungsfrei getragen werden.

Der Gegenstand der Erfindung ist nachstehend anhand eines zeichnerisch veranschaulichten Ausführungsbeispieles näher erläutert. Es zeigt:
- Fig. 1: den erfindungsgemäß ausgebildeten Abfallbehälter in perspektivischer Darstellung mit einer eingesetzten Trennwand und nach oben geklapptem Tragbügel,
- Fig. 2: die Trennwand in Einzeldarstellung, und zwar in ihren Umriß wiedergebender Seitenansicht,
- Fig. 3: den erfindungsgemäßen Abfallbehälter einem Außengehäuse zugeordnet, welches zur Aufnahme zweier einsetzbarer Abfallbehälter eingerichtet ist, partiell aufgeschnitten und mit linksseitig angehobenem Abfallbehälter,
- Fig. 4: die Draufsicht hierzu,
- Fig. 5: die Seitenansicht des Außengehäuses bei geschlossenem Klappdeckel,
- Fig. 6: das Außengehäuse im Querschnitt, ohne Abfallbehälter,
- Fig. 7: den Schnitt gemäß Linie VII-VII in Figur 4, vergrößert und
- Fig. 8: den Schnitt gemäß Linie VIII-VIII in Figur 3, ebenfalls vergrößert.

Der dargestellte Abfallbehälter 1 läßt sich in ein Außengehäuse 2 etwa ovalen Grundrisses einstellen. Die Raumaufteilung des klappdeckelverschließbaren Außengehäuses 2 ist so vorgenommen, daß zwei identisch gestaltete Abfallbehälter 1 darin Platz finden.

Die Abfallbehälter 1 erstrecken sich Rücken an Rücken beiderseits einer vertikalen Querteilungsebene E-E des vertikalen Außengehäuses 2.

Bei möglichst optimaler Raumausnutzung ist dementsprechend die Rückseite 3 jedes Abfallbehälters 1 ebenflächig. Es wird auf Figur 4 verwiesen. Aus besagter Figur und auch aus Figur 1 geht der restliche Querschnitt jedes Abfallbehälters 1 deutlich hervor. Der Abfallbehälter 1 ist zumindest abschnittsweise im Querschnitt rechteckig ausgebildet. Die Rechtecke sind in Figur 4 eingezeichnet und ausgekreuzt.

Parallel zur Rückseite 3 erstreckt sich eine Vorderseite 4. Rückseite 3 und Vorderseite 4 sind über Querseiten miteinander verbunden. Diese Querseiten bilden spiegelsymmetrische Seitenwände 5.

Ein Blick auf Fig. 4 zeigt, daß sich die Querseiten respektive Seitenwände 5 aus einem geradlinig verlaufenden Wandungsabschnitt a und einem bogenförmig verlaufenden Wandungsabschnitt b zusammensetzen. Letzterer folgt im wesentlichen der Kontur der Endbögen des Ovals des Außengehäuses 2. Der bogenförmige, konvexe Verlauf geht etwa über 90°.

Insbesondere in Figur 4 ist auch zu erkennen, daß der Randbereich, in welchem die Ausnehmungen ausgebildet sind, verbreitert ausgebildet ist und ausgehend von einer im wesentlichen unbeeinflußten äußeren Grundrißlinie in das innere des Abfallbehälters sich erstreckt.

Die auf der Vorderseite 4 zusammenlaufenden Enden der bogenförmigen Wandungsabschnitte b gehen über ein gerades Zwischenstück ineinander über, welches Zwischenstück die besagte Vorderwand 4 formt.

Die geradlinig verlaufenden Wandungsabschnitte a erstrecken sich ebenfalls parallel zueinander.

Sowohl diese parallelen Wandungsabschnitte a als auch die parallel zueinander verlaufenden Wandungsabschnitte sprich Rückseite 3 und Vorderseite 4 sind zur verstellbaren Zuordnung einer Trennwand 6 heranziehbar. Im Ausführungsbeispiel sind in dieser Beziehung jedoch nur die Rückseite 3 und Vorderseite 4 genutzt. Durch Versetzen der Trennwand 6 läßt sich der zur Verfügung stehende Nutzraum des Abfallbehälters 1 individuell stufenweise aufteilen. Dazu dienen mehrfach ausgebildete, lagesichernde Halterungen 7. Die sind so ausgebildet, daß sich die Trennwand 6 oder die Trennwände 6 vertikal aus dem Abfallbehälter 1 herausziehen bzw. einsetzen lassen. Die diesbezügliche vertikale Sicherung der Trennwände 6 geschieht zunächst auf einer oberen Ebene, und zwar am Rand 8 des Abfallbehälters 1.

Eine zweite Fixierungsebene liegt im Bereich des Bodens 9 des Abfallbehälters 1. Diese weiteren lagesichernden Halterungen tragen das Bezugszeichen 10.

Oben handelt es bezüglich der Halterung 7 um vertikal orientierte Aussparungen, welche bei winkelförmiger Querschnittsgestalt des Randes 8 sowohl einen horizontalen Schenkel des Randes 8 als auch einen vertikalen Schenkel des Randes 8 umfassen.

In die vertikalen, schlitzartigen Aussparungen greift je eine die in der Erstreckungsrichtung gemessene lichte Breite des Innenraumes des Abfalleimers 1 deutlich überschreitende Tragzunge 11. Deren unterseitige Tragschulter heißt 12. Sie liegt entweder auf dem bei diesem Eimer stufenförmig verlaufenden horizontalen Schenkel auf oder auf dem Grund eines Schlitzes des vertikalen Schenkels (vergleiche linke Seite in Figur 7). Ihr (6) ein Verkippen der Trennwand 6 unterbindender Einsatz geht besonders deutlich aus den Figuren 3 und 4 hervor.

Beim dargestellten Ausführungsbeispiel erstrecken sich drei Halterungen 7 leitersprossenartig hintereinander. Ihre Zuordnung ist so, daß die Trennwand 6 sich im wesentlichen quer zu einer Verbindungslinie x-x durch Anlenkstellen 13 eines Tragbügels 14 in den beiden Seitenwänden 5 des Abfallbehälters 1 erstreckt. Wie aus Figur 4 ersichtlich, ist die Länge der Versatzmöglichkeit, begrenzt durch die Länge der Vorderwand 4 (in Querrichtung gesehen), nicht voll ausgenutzt. Im Bereich von Übergangsecken 15 zwischen der Vorderwand 4 und den in sie einlaufenden bogenförmigen Wandungsabschnitten b könnte noch je eine weitere Halterung 7 realisiert sein, mit entsprechendem Pendant an der gegenüberliegenden Rückseite 3 des Abfallbehälters 1.

Die Verbindungslinie x-x liegt in der vertikalen Schwerpunktsebene des Abfallbehälters 1.

Zur Erzeugung der am Boden 9 des Abfallbehälters 1 gleichgerichtet zu den oberen Halterungen 7 ausgebildeten Halterungen 10 sind einfach Wandpartien des Bodens 9 in das Behälterinnere eingedrückt, vergleiche Figur 8. Das Eindrückungsmuster ist so, daß vertikal kongruent zu den oberen Schlitzen liegende Führungsschlitze entstehen. Die im Querschnitt trapezförmigen Auswölbungen tragen das Bezugszeichen 16. Der trapezförmige Umriß ergibt sich aus Figur 7. Die Länge der Trapezflanken entspricht etwa der Höhe der Auswölbung 16. Die Basis der in Reihe angeordneten Trapeze ist dem Boden 9 zugewandt.

Die vertikale Eintauchtiefe der unteren Randkante 17 der Trennwand 6 entspricht im wesentlichen diesem Maß.

Die Breite der Trapeze ist so, daß sie praktisch ein durchgehendes Distanzstück zwischen zwei nebeneinander angeordneten Trennwänden 6 bilden. Die besagte Auswölbung in das Behälterinnere hinein unter Materialverdrängung des Bodens 9 hat zugleich versteifende Wirkung für den Boden aufgrund der dadurch erzielten Polydirektionalität von Wandungsabschnitten des Bodens.

Wie Figur 4 entnehmbar, setzt sich die äußere Randkante 8' des Randes 8 auch über die sich darunter erstreckende geradlinie Vorderseite 4, was den unteren horizontalen Schenkel betrifft, kreisbogenförmig fort. So entsteht ein Segment 18, in dessen Flächenbereich die Tragzungen 11 der Trennwände 6 nicht randüberragend hineinreichen.

Etwa auf der Hälfte der in Erstreckungsrichtung der Trennwände 6 gemessenen Breite setzt die konvexe Rundung der Eimerwandung an. Im Übergangsbereich zwischen geradlinig verlaufendem Wandungsabschnitt a und konvex bogenförmig verlaufendem Wandungsabschnitt b erstreckt sich auch die bodenseitige Halterung 10.

Die Höhe der eingestellten Trennwand 6 bzw. Trennwände 6 entspricht im wesentlichen der lichten Höhe des Abfallbehälters 1; jedenfalls schließt die Oberseite der Trennwand mit der Oberseite des gestuften Randes 8 ab. Die Stufung liegt auswärts gerichtet und schafft eine umlaufende Einlagerungsrinne 19 für den Tragbügel 14.

Der die Öffnung der eingestellten Abfallbehälter 1,1 überfangende Klappdeckel des Außenbehälters 2 ist mit 20 bezeichnet. Er läßt sich über eine Trethebelmechanik steuern. Die Wandung des Abfallbehälters 1 verjüngt sich innen in Richtung des Bodens 9 zumindest um einen Entformungs-Winkelbetrag (ca. 2°). Die der Innenwand zugewandten Schmalkanten der Trennwand 6 liegen daran tragend an. Die Trennwand fungiert somit zugleich als innere Stützstrebe.

Die in der vorstehenden Beschreibung, der Zeichnung und den Ansprüchen offenbarten Merkmale der Erfindung können sowohl einzeln als auch in beliebiger Kombination für die Verwirklichung der Erfindung von Bedeutung sein.

## Patentansprüche

1. Abfallbehälter (1), der, im Querschnitt gesehen, zumindest abschnittsweise rechteckig ausgebildet ist, - insbesondere Abfalleimer mit geradlinig verlaufender Vorderseite (4) und ebensolcher Rückseite (3) und Querseiten, die sich aus einem geradlinig verlaufenden Wandungsabschnitt (a) und einem bogenförmig in diesen übergehenden, sich über einen Winkel von 90° zwischen Vorderseite (4) und Rückseite (3) erstreckenden Wandungsabschnitt (b) zusammensetzen und die Seitenwände (5) des Abfallbehälters (1) bilden, wobei die auf der Vorderseite (4) zusammenlaufenden Enden der bogenförmigen Wandungsabschnitte (b) über ein gerades Zwischenstück (Vorderseite 4) ineinander übergehen,- und zwischen zwei parallel gegenüberliegenden Seiten des rechteckigen Abschnitts des Abfallbehälters (1) eine sich quer zu den Seiten erstreckende Trennwand (6) aufweist, wobei in den Seiten, jeweils gegenüberliegend, Mehrfachhalterungen (7) am Rand (8) des Abfallbehälters (1) ausgebildet sind derart, daß durch Versetzen der herausnehmbaren Trennwand (6) die Aufteilung des Abfallbehälters (1) änderbar ist und wobei weitere Halterungen (10) für die Trennwand (6) im Boden (9) des Abfallbehälters (1) ausgebildet sind, dadurch gekennzeichnet, daß im Boden (9) die weiteren Halterungen (10) als Führungsschlitze ausgebildet sind, wobei eine untere Randkante (17) der Trennwand (6) über einen wesentlichen Abschnitt, vorzugsweise mindestens ein Fünftel der Randkanten-Länge, in den Führungsschlitz eintaucht, welche Führungsschlitze von Auswölbungen (16) des Bodens (9) in das Behälterinnere gebildet sind.

2. Abfallbehälter nach Anspruch 1, dadurch gekennzeichnet, daß der Rand (8) eine Abwinklung aufweist, wobei eine Aussparung sowohl im vertikalen als auch im horizontalen Bereich der Abwinklung ausgebildet ist.

3. Abfallbehälter nach einem oder mehreren der vorhergehenden Ansprüche, dadurch gekennzeichnet, daß ein Randbereich, in welchem die Halterungen (7) ausgebildet sind, verbreitert ausgebildet ist und sich, ausgehend von einer im wesentlichen unbeeinflußten äußeren Grundrißlinie, in das Innere des Abfallbehälters (1) erstreckt.

4. Abfallbehälter nach einem oder mehreren der vorhergehenden Ansprüche, dadurch gekennzeichnet, daß die Trennwand (6) sich im wesentlich quer zu einer Verbindungslinie (x-x) durch Anlenkstellen (13) eines Tragbügels (14) in den Seitenwänden (5) des Abfallbehälters (1) erstreckt.

## Claims

1. Refuse container (1) which viewed in cross section is constructed at least in sections in rectangular manner - especially a refuse bucket with a front side (4) running in a straight line and a like reverse side (3) and lateral sides, which are composed of a wall section (a) running in a straight line and a wall section (b) passing over into the latter in the shape of an arc and extending over an angle of 90° between the front side (4) and reverse side (3), and form the side walls (5) of the refuse container (1), wherein the ends of the arc-shaped wall sections (b) converging on the front side (4) merge into one another via a straight intermediate piece (front side 4), - and between two parallel opposite sides of the rectangular section of the refuse container (1) has a partition wall (6) extending transversely to the sides, wherein in each of the opposite sides multiple fixing supports (7) are constructed at the edge (8) of the refuse container (1) in such a way that by displacement of the removable partition wall (6) the division of the refuse container (1) can be modified and wherein further fixing supports (10) for the partition wall (6) are constructed in the base (9) of the refuse container (1), characterised in that in the base (9) the further fixing supports (10) are constructed as guide slots, wherein a lower peripheral edge (17) of the partition wall (6) dips through a substantial section, preferably at least a fifth of the peripheral edge length, into the guide slot, which guide slots are formed from archings (16) of the base (9) into the container interior.

2. Refuse container according to Claim 1, characterised in that the edge (8) has an angled portion, wherein a recess is constructed both in the vertical as well as in the horizontal region of the angled portion.

3. Refuse container according to one or more of the preceding claims, characterised in that a peripheral region, in which the fixing supports (7) are constructed, is widened in construction and, starting from an essentially unaffected outer ground plan line, extends into the interior of the refuse container (1).

4. Refuse container according to one or more of the preceding claims, characterised in that the partition wall (6) extends essentially transversely to a connecting line (x-x) through linkage points (13) of a carrying handle (14) in the side walls (5) of the refuse container (1).

## Revendications

1. Récipient à déchets (1), qui, vu en coupe, présente au moins par tronçons une configuration rectangulaire,- en particulier panier ou seau à déchets présentant une face avant droite (4) et également une face arrière (3) droite et des faces latérales droites, qui sont assemblées à partir d'un tronçon de paroi (a) droit et d'un tronçon de paroi (b) en forme d'arc se prolongeant par ce tronçon droit, et s'étendant sur un angle de 90° entre la face avant (4) et la face arrière (3) et qui forment les parois latérales (5) du récipient à déchets (1), les extrémités du tronçon de paroi (b) en forme d'arc courant ensemble sur la face avant (4) se prolongeant l'une dans l'autre sur une pièce intermédiaire droite (face avant 4),- et qui comporte, entre deux faces opposées et parallèles du tronçon rectangulaire du récipient à déchets (1), une paroi de séparation (6) s'étendant transversalement aux faces, des attaches à plusieurs crans (7) étant réalisées à l'opposé sur les faces, au bord (8) du récipient à déchets (1), de telle façon qu'en déplaçant la paroi de séparation amovible (6), on puisse modifier la division du récipient à déchets et d'autres attaches (10) étant prévues pour la paroi de séparation (6) sur le fond (9) du récipient à déchets (1), caractérisé en ce que les autres attaches (10) sont réalisées dans le fond (9) sous la forme de fentes de guidage, et en ce qu'une arête de bordure inférieure (17) de la paroi de séparation (6) plonge dans la rainure de guidage sur une partie importante, de préférence au moins un cinquième de la longueur des arêtes de bordure, ces fentes de guidage étant constituées par des parties bombées (16) du fond (9) à l'intérieur du récipient.

2. Récipient à déchet selon la revendication 1, caractérisé en ce que le bord (8) comporte un pliage, et en ce qu'une découpe est formée aussi bien dans la zone verticale que dans la zone horizontale du pliage.

3. Récipient à déchets selon l'une ou plusieurs des revendications précédentes, caractérisé en ce qu'une zone de bordure dans laquelle sont formées les attaches (7) est élargie et s'étend, en partant d'une ligne de contour de base extérieure qui n'est sensiblement pas influencée, à l'intérieur du récipient à déchets (1).

4. Récipient à déchets selon l'une ou plusieurs des revendications précédentes, caractérisé en ce que la paroi de séparation (6) s'étend de façon sensiblement transversale à une ligne de liaison (x-x) passant par des emplacements d'articulations (13) d'un étrier de portage (14) prévus dans les parois latérales (5) du récipient à déchet (1).
